# EUROPÄISCHE PATENTSCHRIFT

(11) **EP 0 989 056 B1**
(45) Veröffentlichungstag und Bekanntmachung des Hinweises auf die Patenterteilung: **05.03.2003**
(21) Anmeldenummer: 99111805.0
(22) Anmeldetag: 16.06.1999
(51) Int. Cl.: B63B 41/00, B63B 39/06, F16H 21/44

(54) **Einrichtung zum Bewegen und Steuern der Kiele von Segelyachten**
Arrangement for moving and controlling the keels of sailing yachts
Dispositif pour mouvoir et contrôler la quille des bateaux à voile

(30) Priorität: 23.09.1998 DE 29817032 U
(43) Veröffentlichungstag der Anmeldung: 29.03.2000
(73) Patentinhaber: Becker, Reinhard, 40789 Monheim-Baumberg (DE)
(72) Erfinder: Becker, Reinhard, 40789 Monheim-Baumberg (DE); Engelmann, Harald, 14467 Potsdam (DE)
(74) Vertreter: Pfeiffer, Eva

(56) Entgegenhaltungen:
- EP-A- 0 855 339
- DE-C- 591 780
- GB-A- 2 232 126
- US-A- 3 911 847

## Beschreibung

Die Erfindung betrifft eine Einrichtung zum Bewegen und Steuern der Kiele von Segelyachten, wobei die Antriebsaggregate am tiefsten Punkt der vorzugsweise hintereinander liegenden, jeweils unabhängig voneinander nach beiden Seiten schwenkbar gelagerten Kielen angeordnet sind.

Mit dem Ziel, den Tiefgang von Segelyachten in flachen Gewässern zu verringern und/oder ihre Kentersicherheit zu erhöhen, ist es bekannt, den oder die Kiele schwenkbar unter dem Schiffsrumpf zu befestigen, wobei sich die erforderlichen Antriebsaggregate grundsätzlich im Inneren des Schiffes befinden (z.B. DE 27 51 364; DE 84 09 661.6 und EP 0855339). In DE 296 038 93, DE 29 22 629 und EP 0855339 sind schwenkbareKiele beschrieben, die aus zwei senkrecht voneinander trennbaren Teilen bestehen, die im Bedarfsfall rechtwinklig zur Mittschiffsebene nach außen gespreizt werden können. Hier können die Antriebs- und Verstellaggregate entweder im Inneren des Schiffskörpers oder unmittelbar unter dem Rumpf in einer abgedichteten "Wasserzone" untergebracht sein. Diese Wasserzone ist an ihrer Unterseite mit Schlitzen versehen, - durch welche Haltearme für die zwei spreizbaren Halbkiele hindurchragen. Aus dem deutschen Gebrauchsmuster G 91 15 019.1 ist eine "Liftkieleinrichtung" bekannt, die aus einem, einen Schacht aufweisenden Kielgehäuse und einem in diesem hydraulisch auf- und abwärts bewegbaren Läufer besteht, an welchem der Kiel befestigt ist und von dem er in Längsrichtung ausgefahren und wieder eingeholt werden kann, wobei sich die erforderliche Hydraulik direkt im Kielgehäuse unmittelbar unter dem Bootsrumpf befindet Ein seitliches Schwenken des Kiels ist mit dieser Einrichtung nicht möglich.

Die den Stand der Technik kennzeichnenden, vorwiegend hydraulisch arbeitenden Einrichtungen zum Schwenken bzw. zur Längenänderung der Kiele weisen durchweg den Nachteil auf, daß sie sich entweder im Inneren des Bootsrumpfes befinden, wo sie viel Platz benötigen und unbeweglichen Ballast darstellen oder außerhalb im Kielgelenk angeordnet sind, wohin sich dadurch der Schwerpunkt der Yacht verlagert, was durch ein erhebliches Mehrgewicht der Kielbombe ausgeglichen werden muß. Das kann zu einer ungünstigen Beeinflussung des Segelverhaltens führen, wodurch die Vorteile schwenkbarer Kiele teilweise wieder aufgehoben werden. Darüber hinaus müssen die Antriebs- und Kraftübertragungseinrichtungen bereits beim Bau der Boote vorgesehen werden, da sie aufwendige Durchführungen durch die Schiffshaut erfordern.

Darüber hinaus sind die bekannten Einrichtungen ausschließlich geeignet, die Bewegung des Kiels nur in einer Richtung, nach links oder rechts bzw. oben oder unten zu realisieren, was nur eine begrenzte Erweiterung der Manövriermöglichkeiten bewirkt.

Die Aufgabe der Erfindung besteht deshalb in der Entwicklung einer Einrichtung zum Bewegen und Steuern nach beiden Seiten schwenkbarer Kiele, die an der tiefsten Stelle des Kieles angeordnet ist und damit nicht durch zusätzlichen Ballast ausgeglichen werden muß. Darüber hinaus soll die Einrichtung keine Einbauten im Inneren des Schiffs erfordern, so daß entsprechende Kiele auch nachträglich an jede Yacht angebaut werden können.

Diese Aufgabe wird durch die in Patentanspruch 1 beschriebene Einrichtung gelöst. Die Ansprüche 2 bis 8 stellen günstige Ausgestaltungen der Erfindung dar.

Gemäß der Erfindung sind im tiefstliegenden Bauteil eines an sich bekannten, aus Kielgelenk, Kielschaft und Kielbombe bestehenden Kieles ein Antriebsaggregat zur Erzeugung der Bewegungsenergie, rechte und linke Bewegungselemente zur Erzeugung der Bewegung sowie je ein Hebelsystem für die Übertragung dieser Kräfte auf im Inneren des Kieles in Längsrichtung verlaufende, bewegliche weitere Kraftübertragungseinrichtungen angeordnet. Diese Kraftübertragungseinrichtungen enden unter dem Bootsrumpf, in dem als Kielgelenk ausgebildeten Bauteil, wo erfindungsgemäß die Umwandlung der Auf- und Abbewegung in eine nach rechts oder links gerichtete kreisförmige Schwenkbewegung des Kieles bis auf jeweils max. 90° in jede Richtung erfolgt

In einer vorzugsweisen Ausführungsform der Erfindung besteht das Antriebsaggregat ebenfalls aus einer elektrisch angetriebenen Hydraulikpumpe. Die Hubbewegung der als Bewegungselemente eingesetzten Hydraulikzylinder wird erfindungsgemäß über Koppelgetriebe auf die im Inneren des Kielschaftes verlaufenden Kraftübertragungseinrichtungen, die beispielsweise als Schubstangen ausgebildet sein können, übertragen. Die als Koppelgetriebe wirkenden Hebelsysteme realisieren die Kraftübertragung über je zwei Scherenarme, die von den Hydraulikzylindern bis auf 180° gespreizt werden können, was im Kielgelenk zum Ausschwenken des Kieles um max. 90° führt, indem die Aufwärtsbewegung der Schubstangen über Pleuelstangen sowie einen gleitend und einen fest gelagerten Pleuel-Gelenkpunkt auf den rechten bzw. linken Drehpunkt des Kieles übertragen wird. Eine Arretierungsvorrichtung hält den Kiel in seiner senkrechten Neutralstellung, wenn kein Ausschwenken erforderlich ist und verhindert darüber hinaus ein Überschwenken der Neutralstellung.

Die Erfindung soll nachstehend an einem Ausführungsbeispiel näher erläutert werden. Die beigefügte Zeichnung zeigt dazu in
- . Figur 1: einen Längsschnitt durch die Einrichtung
- . Figur 2: eine Darstellung der Funktionen und Bewegungen.

Die verwendeten Bezugszahlen bedeuten:

Mit der im Beispiel dargestellten Ausführungsform der Erfindung ergibt sich beim Ausschwenken des Kieles folgender Funktionsablauf: Nach Anlaufen der Hydraulikpumpe und Erreichen des notwenigen Hydraulikdruckes kann die Kielarretierung 9 gelöst werden. Je nach Schwenkrichtung beginnen die linken oder rechten Hydraulikzylinder 1 auszufahren und drücken die Scherenarme 2.1; 2.2 bis in die Senkrechte auseinander. Der entstehende Hub wird über eine der Schubstangen 5 auf eine der Pleuelstangen 6 übertragen. Durch die Fixierung des oberen Pleuelgelenkpunktes 7.1 am Bootsrumpf 11 entsteht im Gleitgelenk des Pleuels 7.2 eine auf den Kiel wirkende senkrechte Kraft. Diese führt über den Kieldrehpunkt 8 zum Ausschwenken des Kiels. Bei Maximalhub des Hydraulikzylinders 1 stehen die Scherenarme 2.1;2.2 senkrecht zueinander und der Kiel hat einen Schwenkwinkel von 90° erreicht. Zwischenpositionen können über den jeweils entsprechenden Hub der Hydraulikzylinder 1 beliebig gewählt werden.

Die Rückführung des Kiels in die senkrechte Neutralstellung wird vorwiegend durch das Eigengewicht der Kielbombe erreicht, wobei eine geringe Rückstellkraft des einfahrenden Hydraulikzylinders für ein sicheres Erreichen der Neutralstellung sorgt. Die zunächst hohe Rückstellgeschwindigkeit des Kiels wird bei Annäherung an die Neutralstellung hydromechanisch über eine entsprechende Drosselung des Volumenstromes der Hydraulikflüssigkeit nahezu gleich Null. Ein selbsttätiges Verriegeln der Kielarretierung 9 verhindert bei Erreichen der Neutralstellung ein Überschwenken des Kiels. Zum Ausschwenken des Kiels in die Gegenrichtung muß ein neuer Schwenkvorgang eingeleitet werden.

Die erfindungsgemäße Einrichtung besteht aus einem robusten und wenig störanfälligen Mechanismus und kann nachträglich an jeder Yacht nachgerüstetwerden. Außer den erforderlichen Energiezuführungen sind keine Einbauten im Inneren der Yacht erforderlich. Durch Montage der Einrichtung in den ohnehin mit Ballast zu beschwerenden Elementen Kielbombe und Kielschaft, verbessert sich das Segelverhalten des Bootes weiter so daß höhere Geschwindigkeiten erzielt werden können. Der Kiel kann je nach Anforderung nach links oder rechts bis auf 90° ausgeschwenkt werden.

Bei beispielsweise zwei hintereinander angeordneten, mit den erfindungsgemäßen Einrichtungen versehenen Kielen, lassen sich durch
. Senkrechtstellung beider Kiele,
. gegenläufiges Ausschwenken beider Kiele zwischen 0 ... 90°,
. Ausschwenken beider Kiele nach einer Seite,
. Senkrechtstellung eines und Ausschwenken des zweiten Kieles
unterschiedliche Kielstellungen für die Verbesserung des aufrichtenden Moments, die Erhöhung der Kentersicherheit, die Vermeidung von zusätzlicher Leeabdrift bei Ballastverlagerung und die Verminderung des Tiefganges bis auf minimal 0,50 cm erzielen. Erforderlichenfalls kann das Boot sogar auf den beiden gegenläufig ausgeschwenkten Kielen abgestellt werden.

## Patentansprüche

1. Einrichtung zum Bewegen und Steuern der Kiele von Segelyachten, bestehend aus im Inneren des Kieles/der Kiele angeordneten Antriebs- und Kraftübertragungseinrichtungen, **dadurch gekennzeichnet,**
**daß** im tiefstliegenden Bauteil des Kielkörpers (12) von einem Antriebsaggregat angetriebene, rechte und linke Bewegungselemente (1) jeweils paarweise angeordnet sind, deren Hub über Hebelsysteme (2.1;2.2) auf im Inneren des Kielschaftes (4) in Längsrichtung bewegliche Kraftübertragungseinrichtungen (5) übertragen wird und unter dem Bootsrumpf rechte und linke Gelenksysteme (6;7;8) zur Umwandlung der Längsbewegung in eine nach rechts oder links gerichtete Schwenkbewegung des Kieles angeordnet sind.

2. Einrichtung nach Anspruch 1, **dadurch gekennzeichnet, daß** als Antriebsaggregat eine Hydraulikpumpe und als Bewegungselemente (1) je zwei Hydraulikzylinder in der Kielbombe (12) installiert sind.

3. Einrichtung nach Anspruch 1 und 2, **dadurch gekennzeichnet, daß** als Hebelsysteme Koppelgetriebe eingesetzt werden, die aus jeweils oberen und unteren Scherenarmen (2.1;2.2) bestehen, die durch Gelenke (3) miteinander verbunden sind.

4. Einrichtung nach Anspruch 1 bis 3, **dadurch gekennzeichnet, daß** als längsbewegliche Kraftübertragungseinrichtungen zwei Schubstangen (5) im Kielschaft (4) verlaufen.

5. Einrichtung nach Anspruch 1 bis 4, **dadurch gekennzeichnet, daß** die Umwandlung der Längsbewegung der Schubstangen (5) in die Schwenkbewegung des Kieles über Pleuelstangen (6) sowie die Gelenkpunkte (7.1; 7.2) und den Drehpunkt (8) erfolgt.

6. Einrichtung nach Anspruch 1 bis 5, **dadurch gekennzeichnet, daß** der obere Pleuelgelenkpunkt (7.1) fest am Bootsrumpf und der Gelenkpunkt (7.2) gleitend auf der Schubstange (6) gelagert ist.

7. Einrichtung nach Anspruch 1 bis 6, **dadurch gekennzeichnet, daß** das Kielgelenk (10) beim Erreichen der senkrechten Neutrallage des Kiels mittels einer mechanischen Sicherung (9) arretiert und zum erneuten Ausschwenken hydraulisch wieder gelöst wird.

8. Einrichtung nach Anspruch 1 bis 7, **dadurch gekennzeichnet, daß** sich bei Anordnung mehrerer Kiele durch gemeinsame Senkrechtstellung, gegenläufiges oder paralleles Ausschwenken oder unterschiedliche Stellungen jedes der Kiele eine Vielzahl von Möglichkeiten für die Verbesserung des aufrichtenden Moments, die Erhöhung der Kentersicherheit, die Vermeidung von zusätzlicher Leeabdrift und die Verminderung des Tiefganges ergeben.

## Claims

1. Device for moving and steering the keels of sailing yachts, comprising drive and power transmission devices arranged in the interior of the keel(s), **characterized in that** right and left movement elements (1), which are driven by a drive unit and the travel of which is transmitted via lever systems (2.1; 2.2) to power transmission devices (5) which can move in the longitudinal direction in the interior of the keel shaft (4), are in each case arranged in pairs in the lowest component of the keel body (12), and right and left articulated joint systems (6; 7; 8) for converting the longitudinal movement into a pivoting movement of the keel directed to the right or the left are arranged below the hull of the boat.

2. Device according to Claim 1, **characterized in that** a hydraulic pump as drive unit and in each case two hydraulic cylinders as movement elements (1) are installed in the shoal keel (12).

3. Device according to Claims 1 and 2, **characterized in that** the lever systems used are coupler mechanisms which comprise in each case upper and lower scissor arms (2.1; 2.2) which are connected to one another by articulated joints (3).

4. Device according to Claims 1 to 3, **characterized in that** two slide rods (5) run in the keel shaft (4) as longitudinally moveable power transmission devices.

5. Device according to Claims 1 to 4, **characterized in that** the longitudinal movement of the slide rods (5) is converted into the pivoting movement of the keel via connecting rods (6) and the articulation points (7.1; 7.2) and the rotation point (8).

6. Device according to Claims 1 to 5, **characterized in that** the upper connecting-rod articulation point (7.1) is fixed to the hull of the boat, and the articulation point (7.2) is mounted so that it can slide on the slide rod (6).

7. Device according to Claims 1 to 6, **characterized in that** the keel articulated joint (10) is detained by means of a mechanical securing means (9) when the vertical neutral position of the keel is reached and is hydraulically released again in order for a further pivoting operation to be carried out.

8. Device according to Claims 1 to 7, **characterized in that**, if a plurality of keels are provided, a large number of options for improving the straightening moment, increasing the resistance to capsizing, avoiding additional lee drift and reducing the draught result through a common vertical position, opposite or parallel pivoting or different positions of each of the keels.

## Revendications

1. Dispositif pour mouvoir et contrôler la quille de bateaux à voile, se composant de dispositifs de transfert de forces et d'entraînement disposés à l'intérieur de la quille/des quilles, **caractérisé en ce que** dans la partie la plus profonde du corps de la quille (12), sont disposés, à chaque fois par paire, des éléments de déplacement droit et gauche (1) entraînés par une unité d'entraînement, dont la course est transmise par le biais de systèmes de levier (2.1 ; 2.2) à des dispositifs de transfert de forces (5) déplaçables dans la direction longitudinale à l'intérieur de l'axe de la quille (4), et des systèmes d'articulation (6 ; 7 ; 8) droit et gauche pour convertir le mouvement longitudinal en un mouvement de pivotement de la quille orienté vers la droite ou vers la gauche sont disposés sous la coque du bateau.

2. Dispositif selon la revendication 1, **caractérisé en ce qu'**on installe en tant qu'unité d'entraînement une pompe hydraulique et en tant qu'éléments de déplacement (1) à chaque fois deux vérins hydrauliques dans la bombe de la quille (12).

3. Dispositif selon les revendications 1 et 2, **caractérisé en ce que** l'on utilise en tant que systèmes de levier des mécanismes à bielles qui se composent chacun de bras en ciseaux supérieur et inférieur (2.1 ; 2.2) qui sont connectés l'un à l'autre par des articulations (3).

4. Dispositif selon les revendications 1 à 3, **caractérisé en ce que** deux bielles (5) s'étendent dans l'axe de la quille (4) en tant que dispositifs de transfert de forces déplaçables longitudinalement.

5. Dispositif selon les revendications 1 à 4, **caractérisé en ce que** la conversion du mouvement longitudinal des bielles (5) en le mouvement de pivotement de la quille s'effectue par le biais de tiges de bielle (6) ainsi que des points d'articulation (7.1 ; 7.2) et du centre de rotation (8).

6. Dispositif selon les revendications 1 à 5, **caractérisé en ce que** le point d'articulation supérieur de la bielle (7.1) est monté fixement sur la coque du bateau et le point d'articulation (7.2) est monté coulissant sur la bielle (6).

7. Dispositif selon les revendications 1 à 6, **caractérisé en ce que** l'articulation de la quille (10) est bloquée au moyen d'une fixation mécanique (9) lorsque la position neutre verticale de la quille est atteinte, et est à nouveau desserrée hydrauliquement pour effectuer un nouveau pivotement.

8. Dispositif selon les revendications 1 à 7, **caractérisé en ce que** pour un agencement de plusieurs quilles par un positionnement vertical commun, un pivotement opposé ou parallèle ou des positions différentes de chacune des quilles, il existe une pluralité de possibilités pour l'amélioration du couple de redressement, pour l'augmentation de la sécurité de centrage, pour éviter une dérive supplémentaire et réduire le tirant d'eau.
